# EUROPÄISCHE PATENTSCHRIFT

(11) **EP 3 816 336 B1**
(45) Veröffentlichungstag und Bekanntmachung des Hinweises auf die Patenterteilung: **28.02.2024**
(21) Anmeldenummer: 20199833.3
(22) Anmeldetag: 02.10.2020
(51) Int. Cl.: D06F 39/10

(54) **WÄSCHEPFLEGEGERÄT MIT EINEM FILTERELEMENT**
LAUNDRY CARE DEVICE WITH A FILTER ELEMENT
APPAREIL D'ENTRETIEN DE LINGE DOTÉ D'UN ÉLÉMENT FILTRANT

(30) Priorität: 30.10.2019 DE 102019216696
(43) Veröffentlichungstag der Anmeldung: 05.05.2021
(73) Patentinhaber: BSH Hausgeräte GmbH, 81739 München (DE)
(72) Erfinder: Eglmeier, Hans, 10587 Berlin (DE); Bischof, Andreas, 10407 Berlin (DE)

(56) Entgegenhaltungen:
- EP-A1- 3 674 477
- WO-A1-2019/081013

## Beschreibung

Die vorliegende Erfindung betrifft ein Wäschepflegegerät mit einem Filterelement.

Bestimmte Gerätevarianten von herkömmlichen Wäschepflegegeräten weisen fluidführende Leitungen auf, durch welche Waschflüssigkeit zum Pflegen der Wäsche geführt wird. Während des Betriebs von herkömmlichen Wäschepflegegeräten werden Verunreinigungen, wie z.B. Flusen, Schmutz, oder Staub, in der Waschflüssigkeit aufgenommen und von der Waschflüssigkeit durch die fluidführenden Leitungen mitgeführt. Um derartige Verunreinigungen aus der Waschflüssigkeit zu filtern, weisen bestimmte Gerätevarianten von herkömmlichen Wäschepflegegeräten Filterelemente auf, welche durch die Waschflüssigkeit durchströmt werden, um die Waschflüssigkeit zu filtern.

Da derartige Filterelemente während des Betriebs des Wäschepflegegeräts durch eine zunehmende Anlagerung von Verunreinigungen verstopfen können, müssen derartige Filterelemente regelmäßig gereinigt werden.

In der DE 10 2016 004 326 A1 ist ein Faserfilter zur Abtrennung von Textilfasern aus Waschmaschinenabwässern offenbart.

In der JP 2014 0686855 ist ein Wäschetrockner mit einem Filter offenbart.

Die nachveröffentlichte Offenlegungsschrift EP 3 674 477 A1 offenbart ein Wäschebehandlungsgerät mit einer Flusenfalle.

Die Offenlegungsschrift WO 2019/081013 A1 offenbart eine Waschmaschine mit einem Flusenfilter.

Es ist die Aufgabe der vorliegenden Erfindung, ein Wäschepflegegerät mit einem Filterelement bereitzustellen, bei dem eine Reduzierung der Filterleistung durch Verstopfungen verhindert werden kann.

Diese Aufgabe wird durch den Gegenstand mit den Merkmalen nach dem unabhängigen Anspruch gelöst. Vorteilhafte Ausführungsformen sind Gegenstand der abhängigen Ansprüche, der Beschreibung und der Zeichnungen.

Gemäß einem Aspekt wird die erfindungsgemäße Aufgabe durch ein Wäschepflegegerät mit einem Filterelement zum Filtern von Waschflüssigkeit gelöst, wobei das Filterelement ein Filtergehäuse aufweist, welches einen Filterinnenraum des Filterelements zumindest abschnittsweise begrenzt, wobei das Filterelement eine Filtermembran zum Filtern von Waschflüssigkeit aufweist, welche an dem Filtergehäuse angeordnet ist, wobei das Filterelement eine Filtereinlassöffnung zum Zuführen von Waschflüssigkeit in den Filterinnenraum aufweist, wobei das Filterelement ausgebildet ist, in den Filterinnenraum durch die Filtereinlassöffnung strömende Waschflüssigkeit durch die Filtermembran zu leiten, um Verunreinigungen in der Waschflüssigkeit zu entfernen, wobei das Filterelement ein verlagerbares Reinigungselement aufweist, welches in dem Filterinnenraum angeordnet ist und an der Filtermembran anliegt, wobei das verlagerbare Reinigungselement entlang einer Verlagerungsrichtung innerhalb des Filterinnenraums verlagert wird, um an der Filtermembran angelagerte Verunreinigungen entlang der Verlagerungsrichtung an der Filtermembran zu verlagern, um die Verunreinigungen zumindest abschnittsweise von der Filtermembran zu entfernen und um die Verunreinigungen zu komprimieren, und wobei das Filterelement einen Aufnahmebereich aufweist, welcher ausgebildet ist, die komprimierten Verunreinigungen aufzunehmen.

Dadurch wird der technische Vorteil erreicht, dass das verlagerbare Reinigungselement des Filterelements nicht nur ein wirksames Entfernen von Verunreinigungen von der Filtermembran sicherstellt, sondern gleichzeitig auch ermöglicht, dass die komprimierten Verunreinigungen vorteilhaft in dem Aufnahmebereich des Filterelements aufgenommen werden können.

Dadurch kann während des Betriebs des Filterelements ein Verstopfen der Filtermembran mit Verunreinigungen verhindert werden, so dass eine zeit- und kostenaufwändige manuelle Reinigung des Filterelements oder gar ein Austausch des Filterelements verhindert wird.

Insbesondere kann hierbei eine wirksame Selbstregulation der Reinigungswirkung des verlagerbaren Reinigungselements sichergestellt werden, wodurch eine stark reduzierte Verstopfungsneigung, z.B. im Vergleich zu herkömmlich verwendeten Turbinen wie z.B. in der DE 10 2016 004 326 A1, erreicht wird.

Das verlagerbare Reinigungselement kann insbesondere entlang einer sich axial von der Filtereinlassöffnung erstreckenden Verlagerungsrichtung in dem Filterinnenraum verlagert werden.

Alternativ kann das verlagerbare Reinigungselement auch insbesondere als ein rotierbares Reinigungselement ausgebildet sein, welches insbesondere entlang einer sich entlang eines Kreisbogens um einen Rotationspunkt des rotierbaren Reinigungselements erstreckenden Verlagerungsrichtung in dem Filterinnenraum verlagert werden kann.

Somit wird ein einfaches und effektives Filterelement mit einem automatisiert arbeitenden verlagerbaren Reinigungselement bereitgestellt, welches vorteilhaft in einer Vielzahl von fluidtechnischen Leitungen eines Wäschepflegegeräts, wie z.B. einer Einspülschale oder in einem Laugenbehälterablauf, verwendet werden kann.

Unter einem Wäschepflegegerät wird ein Gerät verstanden, welches zur Wäschepflege eingesetzt wird, wie z.B. eine Waschmaschine oder ein Wäschetrockner. Insbesondere wird unter solch einem Wäschepflegegerät ein Haushaltswäschepflegegerät verstanden. Also ein Wäschepflegegerät, welches im Rahmen der Haushaltsführung verwendet wird, und mit dem Wäsche in haushaltsüblichen Mengen behandelt wird.

In einer vorteilhaften Ausführungsform umfasst der Aufnahmebereich einen Bereich des Filterinnenraums, und/oder umfasst der Aufnahmebereich einen Bereich des verlagerbaren Reinigungselements, insbesondere eine Vertiefung in dem verlagerbaren Reinigungselement, und/oder umfasst der Aufnahmebereich einen Bereich des Filtergehäuses, insbesondere ein Verunreinigungsdepot in dem Filtergehäuse.

Dadurch wird der technische Vorteil erreicht, dass durch die Anordnung des Aufnahmebereichs in dem Filterinnenraum, und/oder in dem Filtergehäuse und/oder in dem verlagerbaren Reinigungselement wirksam sichergestellt werden kann, dass die durch das verlagerbare Reinigungselement von der Filtermembran entfernten und komprimierten Verunreinigungen sich nicht erneut an der Filtermembran anlagern können. Insbesondere kann das Verbleiben der Verunreinigungen in dem Aufnahmebereich durch das Vorsehen von Elementen, die ein leichtes Eindringen der Partikel ermöglichen, aber ein Austreten erschweren, wie z.B. Klappen, Widerhaken, oder stabförmige elastische Rückflusssperren verbessert werden.

In einer vorteilhaften Ausführungsform weist das Filtergehäuse eine Zylinderform oder eine Polygonform auf, und umfasst die Zylindermantelfläche oder Polygonmantelfläche des Filtergehäuses die Filtermembran, wobei die Waschflüssigkeit aus dem Filterinnenraum radial, insbesondere von dem Filterinnenraum in einen Außenraum des Filterelements,durch die Filtermembran strömt, um Verunreinigungen in der Waschflüssigkeit zu entfernen.

Dadurch wird der technische Vorteil erreicht, dass durch die Ausbildung der Zylindermantelfläche oder Polygonmantelfläche des Filtergehäuses als Filtermembran eine besonders große Fläche des Filterelements zur Filtration der Verunreinigungen verwendet werden kann, so dass eine hohe Filterleistung des Filterelements sichergestellt werden kann.

In einer vorteilhaften Ausführungsform weist das Wäschepflegegerät ein Aufnahmeelement auf, welches ausgebildet ist, das Filterelement und durch die Filtermembran des Filterelements strömende Waschflüssigkeit aufzunehmen, wobei das Aufnahmeelement insbesondere eine Einspülschale des Wäschepflegegeräts, und/oder ein die Einspülschale umgebendes Schalengehäuse des Wäschepflegegeräts, und/oder eine Flüssigkeitsleitung, welche insbesondere mit einem Eingang und/oder Ausgang eines Laugenbehälters des Wäschepflegegeräts fluidtechnisch verbunden ist, umfasst.

Dadurch wird der technische Vorteil erreicht, dass das Filterelement auf eine konstruktionstechnisch einfache Art und Weise in einem bereits vorhandenen Bauteil des Wäschepflegegeräts eingebracht werden kann, so dass ein vereinfachtes Filterdesign sichergestellt werden kann. Das Aufnahmeelement stellt neben der wirksamen strukturellen Aufnahme des Filterelements auch noch sicher, dass aus dem Filterelement während der Filtration austretende Waschflüssigkeit vorteilhaft aufgenommen, bzw. gesammelt werden kann, und die gesammelte Waschflüssigkeit anschließend aus dem Aufnahmeelement wieder abgeführt werden kann.

In einer vorteilhaften Ausführungsform weist das Filterelement eine weitere Filtereinlassöffnung zum Zuführen von Waschflüssigkeit in den Filterinnenraum auf, wobei die weitere Filtereinlassöffnung insbesondere an einer der Filtereinlassöffnung abgewandten Seite des Filtergehäuses angeordnet ist.

Dadurch wird der technische Vorteil erreicht, dass die Waschflüssigkeit von unterschiedlichen Seiten des Filtergehäuses aus, durch die Filtereinlassöffnung und durch die weitere Filtereinlassöffnung, dem Filterinnenraum zugeführt werden kann. Somit kann das verlagerbare Reinigungselement insbesondere von beiden Seiten aus mit Waschflüssigkeit beaufschlagt und verlagert werden, so dass ein besonders wirksames Entfernen von Verunreinigungen sichergestellt werden kann.

In einer vorteilhaften Ausführungsform ist das verlagerbare Reinigungselement ausgebildet, von Waschflüssigkeit, welche durch die zumindest eine Filtereinlassöffnung in den Filterinnenraum einströmt, insbesondere ausschließlich von Waschflüssigkeit, innerhalb des Filterinnenraums verlagert zu werden, und/oder wirddas verlagerbare Reinigungselement durch einen Antrieb des Wäschepflegegeräts entlang der Verlagerungsrichtung verlagert.

Dadurch wird der technische Vorteil erreicht, dass eine Verlagerung des verlagerbaren Reinigungselements entweder durch den Strömungsdruck der in den Filterinnenraum einströmenden Waschflüssigkeit bewirkt werden kann, und/oder dass eine Verlagerung des verlagerbaren Reinigungselements dadurch bewirkt werden kann, dass ein Antrieb des Wäschepflegegeräts das verlagerbare Reinigungselement direkt antreibt. Hierbei kann der Antrieb insbesondere durch eine Antriebswelle mit dem verlagerbaren Reinigungselement verbunden sein, und wobei der Antrieb insbesondere ausgebildet ist, das verlagerbare Reinigungselement entlang der zumindest einen Verlagerungsrichtung zu verlagern.

In einer vorteilhaften Ausführungsform ist das verlagerbare Reinigungselement als eine Scheibe, als ein Zylinder oder als eine Rakelklappe geformt, und/oder weist das verlagerbare Reinigungselement einen Kontaktbereich, insbesondere eine elastisch verformbare Kontaktlippe, auf, welcher an der Filtermembran anliegt, insbesondere kraftschlüssig und/oder formschlüssig anliegt.

Dadurch wird der technische Vorteil erreicht, dass durch die Ausbildung des verlagerbaren Reinigungselements als eine Scheibe, als ein Zylinder oder als eine Rakelklappe eine an die Form des Filtergehäuses vorteilhaft angepasste Geometrie erhalten werden kann. Der Kontaktbereich, insbesondere die elastisch verformbare Kontaktlippe, liegt hierbei an der Filtermembran insbesondere kraftschlüssig und/oder formschlüssig an, so dass bei einer Verlagerung des verlagerbaren Reinigungselements an der Filtermembran anliegende Verunreinigungen wirksam durch den Kontaktbereich verlagert, insbesondere abgeschabt, werden können.

In einer vorteilhaften Ausführungsform weist das Filterelement ein Führungselement, insbesondere eine Führungsstange und/oder eine Führungshülse, auf, wobei das verlagerbare Reinigungselement an dem Führungselement führbar gelagert ist, um das verlagerbare Reinigungselement entlang der Verlagerungsrichtung führbar zu verlagern, insbesondere bis zum Anliegen des verlagerbaren Reinigungselements an einem Anschlag des Filterelements führbar zu verlagern.

Dadurch wird der technische Vorteil erreicht, dass durch das Führungselement ein Verkanten des verlagerbaren Reinigungselements während der Verlagerungsbewegung verhindert werden kann.

In einer vorteilhaften Ausführungsform ist das verlagerbare Reinigungselement in einer ersten Verlagerungsposition, insbesondere an der Filtereinlassöffnung, angeordnet, wobei das verlagerbare Reinigungselement durch eine Verlagerung entlang der Verlagerungsrichtung von der ersten Verlagerungsposition in eine zweite Verlagerungsposition überführt wird, wobei die zweite Verlagerungsposition in einem der ersten Verlagerungsposition abgewandten Bereich des Filterinnenraums angeordnet ist, insbesondere an der weiteren Filtereinlassöffnung.

Dadurch wird der technische Vorteil erreicht, dass das verlagerbare Reinigungselement, insbesondere durch das Einströmen von Waschflüssigkeit aus der Filtereinlassöffnung, von der ersten Verlagerungsposition in die zweite Verlagerungsposition verlagert werden kann.

In einer vorteilhaften Ausführungsform wird das verlagerbare Reinigungselement entlang einer weiteren Verlagerungsrichtung von der zweiten Verlagerungsposition in die erste Verlagerungsposition verlagert, wobei sich die weitere Verlagerungsrichtung entgegengesetzt zu der Verlagerungsrichtung erstreckt.

Dadurch wird der technische Vorteil erreicht, dass das verlagerbare Reinigungselement, insbesondere durch das Einströmen von Waschflüssigkeit aus der weiteren Filtereinlassöffnung, von der zweiten Verlagerungsposition erneut in die erste Verlagerungsposition zurück verlagert werden kann.

In einer vorteilhaften Ausführungsform erstreckt sich die Verlagerungsrichtung und/oder die weitere Verlagerungsrichtung zwischen der Filtereinlassöffnung und einer der Filtereinlassöffnung abgewandten Seite des Filtergehäuses, oder erstreckt sich die Verlagerungsrichtung und/oder die weitere Verlagerungsrichtung entlang eines Kreisbogens um einen Rotationspunkt eines rotierbaren Reinigungselements.

Dadurch wird der technische Vorteil erreicht, dass je nach Geometrie des Filtergehäuses unterschiedlich geformte verlagerbare Reinigungselemente verwendet werden können, welche in unterschiedliche Verlagerungsrichtungen verlagert werden können.

In einer vorteilhaften Ausführungsform weist das Wäschepflegegerät eine erste Waschflüssigkeitszuführung zum Zuführen von Waschflüssigkeit durch die Filtereinlassöffnung in den Filterinnenraum auf, und weist das Wäschepflegegerät eine zweite Waschflüssigkeitszuführung zum Zuführen von Waschflüssigkeit durch eine weitere Filtereinlassöffnung in den Filterinnenraum auf, wobei das Wäschepflegegerät ein hydraulisches Ventil aufweist, welches ausgebildet ist die erste Waschflüssigkeitszuführung oder zweite Waschflüssigkeitszuführung in Abhängigkeit der Verlagerung des verlagerbaren Reinigungselements hydraulisch zu schalten.

Dadurch wird der technische Vorteil erreicht, dass je nach hydraulischem Schaltungszustand des Ventils Waschflüssigkeit durch unterschiedliche Filtereinlassöffnungen in den Filterinnenraum eingeführt werden kann, wodurch das verlagerbare Reinigungselement von unterschiedlichen Seiten aus mit Kraft beaufschlagt werden kann, und dadurch in unterschiedliche Verlagerungsrichtungen verlagert werden kann, um ein wirksames Entfernen von Verunreinigungen von der Filtermembran sicherzustellen.

In einer vorteilhaften Ausführungsform weist das hydraulische Ventil einen Ventileingang, einen ersten Ventilausgang, einen zweiten Ventilausgang und eine Ventilklappe auf, wobei die Ventilklappe in einer ersten Ventilposition den ersten Ventilausgang fluidtechnisch sperrt und den zweiten Ventilausgang fluidtechnisch freigibt, und wobei die Ventilklappe in einer zweiten Ventilposition den zweiten Ventilausgang fluidtechnisch sperrt und den ersten Ventilausgang fluidtechnisch freigibt, wobei das hydraulische Ventil insbesondere einen Schnappmechanismus aufweist, welcher sicherstellt, dass die Ventilklappe ohne Zwischenzustand zwischen der ersten und zweiten Ventilposition überführt wird.

Dadurch wird der technische Vorteil erreicht, dass eine besonders vorteilhafte hydraulische Schaltung des hydraulischen Ventils sichergestellt werden kann, durch die die das Ventil direkt zwischen der ersten und zweiten Ventilposition geschaltet werden kann. Durch den Schnappmechanismus wird insbesondere verhindert, dass der erste und zweite Ventilausgang gleichzeitig fluidtechnisch freigegeben werden.

In einer vorteilhaften Ausführungsform weist das Wäschepflegegerät einen Sensor zum Erfassen der Verlagerungsposition des verlagerbaren Reinigungselements auf, und weist das Wäschepflegegerät eine Steuerung zum Schalten des hydraulischen Ventils auf, wobei die Steuerung ausgebildet ist, das hydraulische Ventil in Abhängigkeit von der durch den Sensor erfassten Verlagerungsposition des verlagerbaren Reinigungselements zu schalten.

Dadurch wird der technische Vorteil erreicht, dass durch den Sensor das Ende der Verlagerungsbewegung des verlagerbaren Reinigungselements vorteilhaft erfasst werden kann, wodurch eine wirksame Reinigung der Filtermembran sichergestellt werden kann.

In einer vorteilhaften Ausführungsform umfasst der Sensor ein mechanisches Sensorelement, oder umfasst der Sensor einen Drucksensor, welcher ausgebildet ist den Fluiddruck der fluidtechnischen Zuleitung zum Filterelement zu erfassen.

Dadurch wird der technische Vorteil erreicht, dass eine vorteilhafte Erfassung des Umschaltpunkts für die Verlagerung des verlagerbaren Reinigungselements sichergestellt wird.

Weitere Ausführungsbeispiele werden Bezug nehmend auf die beiliegenden Zeichnungen erläutert. Es zeigen:
- Fig. 1: eine schematische Ansicht eines Wäschepflegegeräts aus dem Stand der Technik;
- Figs. 2A, 2B: schematische Ansichten eines Filterelements eines Wäschepflegegeräts aus dem Stand der Technik;
- Fig. 3: eine schematische Ansicht eines Filterelements in einem Aufnahmeelement eines Wäschepflegegeräts aus dem Stand der Technik;
- Fig. 4: eine schematische Ansicht eines Filterelements in einem Aufnahmeelement eines Wäschepflegegeräts aus dem Stand der Technik;
- Fig. 5: eine schematische Ansicht eines Filterelements eines Wäschepflegegeräts mit einem verlagerbaren Reinigungselement gemäß einer Ausführungsform;
- Fig. 6: eine schematische Ansicht eines Filterelements eines Wäschepflegegeräts mit einem verlagerbaren Reinigungselement gemäß einer weiteren Ausführungsform;
- Figs. 7A, 7B: schematische Ansichten von Filterelementen eines Wäscheplegegeräts mit einem verlagerbaren Reinigungselement gemäß weiterer Ausführungsformen;
- Figs. 8A, 8B: schematische Ansichten eines Filterelements eines Wäschepflegegeräts mit einem verlagerbaren Reinigungselement gemäß einer weiteren Ausführungsform;
- Fig. 9: eine schematische Ansicht eines Filterelements eines Wäschepflegegeräts mit einem verlagerbaren Reinigungselement gemäß einer weiteren Ausführungsform;
- Figs. 10A, 10B: schematische Ansichten eines Ventils eines Wäschepflegegeräts gemäß einer weiteren Ausführungsform; und
- Fig. 11: eine schematische Ansicht eines Filterelements eines Wäschepflegegeräts mit einem verlagerbaren Reinigungselement gemäß einer weiteren Ausführungsform.

Die in den Figuren 1 bis 4 gezeigten Gegenstände sind nicht Teil der Erfindung, sondern es handelt sich um einen Stand der Technik, der das Verständnis der Erfindung erleichtert.

Fig. 1 zeigt eine schematische Ansicht eines Wäschepflegegeräts 100, wie z.B. eine Waschmaschine. Das Wäschepflegegerät 100 umfasst eine Einspülschale 101, in die Waschpflegesubstanz, wie z.B. Waschmittel, eingefüllt werden kann. Das Wäschepflegegerät 100 umfasst eine Tür 103 zum Beladen des Wäschepflegegerätes 100 mit Wäsche.

Das Wäschepflegegerät 100 weist ein Gerätegehäuse 102 und eine in Fig. 1 nur schematisch dargestellte Steuerung 104 auf.

Die Figuren 2A und 2B zeigen schematische Ansichten eines Filterelements eines Wäschepflegegeräts. In der Fig. 2A ist eine seitliche Schnittansicht des Filterelements 105 und in der Fig. 2B ist eine Schnittansicht des Filterelements 105 von oben dargestellt.

Das in den Figuren 2A und 2B dargestellte Filterelement 105 ist ohne das Wäschepflegegerät 100 dargestellt. Das Filterelement 105 weist ein Filtergehäuse 107 auf, welches einen Filterinnenraum 109 des Filterelements 105 zumindest abschnittsweise begrenzt. Hierbei weist das Filterelement 105 eine Filtermembran 111 zum Filtern von Waschflüssigkeit 113 auf, welche an dem Filtergehäuse 107 angeordnet ist. Das Filterelement 105 weist eine Filtereinlassöffnung 115-1 zum Zuführen von Waschflüssigkeit 113 in den Filterinnenraum 109 auf.

Das Filterelement 105 ist ausgebildet, in den Filterinnenraum 109 durch die Filtereinlassöffnung 115-1 strömende Waschflüssigkeit 113 durch die Filtermembran 111 zu leiten, um Verunreinigungen 117 in der Waschflüssigkeit 113 zu entfernen.

Wie aus den Figuren 2A und 2B zu entnehmen ist, weist das Filtergehäuse 107 insbesondere eine Zylinderform auf, wobei die Zylindermantelfläche des Filtergehäuses 107 insbesondere die Filtermembran 111 umfasst. Somit wird die Filtermembran 111 von der Waschflüssigkeit 113 von dem Filterinnenraum 109 aus radial nach außen durchströmt und die Verunreinigungen 117 verbleiben an der Innenseite der Filtermembran 111.

Die Figuren 3 und 4 zeigen schematische Ansichten jeweils eines Filterelements in einem Aufnahmeelement eines Wäschepflegegeräts. Das in den Figuren 3 und 4 jeweils dargestellte Filterelement 105 ist in einem Aufnahmeelement 119 aufgenommen. Das Aufnahmeelement 119 ist ausgebildet durch die Filtermembran 111 des Filterelements 105 strömende Waschflüssigkeit 113 aufzunehmen. Die in dem Aufnahmeelement 118 aufgenommene Waschflüssigkeit 113 kann anschließend aus dem Aufnahmeelement 118 wieder abgeführt werden.

Das in Fig. 3 dargestellte Aufnahmeelement 119 ist geschlossen und kann insbesondere mit Druck beaufschlagt werden. Das in Fig. 4 dargestellte Aufnahmeelement 119 ist offen.

Das Aufnahmeelement 119 gemäß der Fig. 4 kann insbesondere eine Einspülschale 101 des Wäschepflegegeräts 100, und/oder ein die Einspülschale 101 umgebendes Schalengehäuse des Wäschepflegegeräts 100 umfassen. Das Aufnahmeelement gemäß der Fig. 3 kann insbesondere eine Flüssigkeitsleitung des Wäschepflegegeräts 100 umfassen, welche insbesondere mit einem Eingang und/oder Ausgang eines Laugenbehälters des Wäschepflegegeräts 100 fluidtechnisch verbunden ist.

Fig. 5 zeigt eine schematische Ansicht eines Filterelements eines Wäschepflegegeräts mit einem verlagerbaren Reinigungselement gemäß einer Ausführungsform.

Das Filterelement 105 weist ein verlagerbares Reinigungselement 121 auf, welches in dem Filterinnenraum 109 angeordnet ist und an der Filtermembran 111 anliegt. Da sich die Filtermembran 111 während des Betriebs des Filterelements 105 mit den Verunreinigungen 117 zusetzt, dient das verlagerbare Reinigungselement 121 dem Entfernen der Verunreinigungen 117 von der Filtermembran 111.

Hierzu wird das verlagerbare Reinigungselement 121 entlang einer Verlagerungsrichtung 123 innerhalb des Filterinnenraums 109 verlagert, um an der Filtermembran 111 angelagerte Verunreinigungen 117 entlang der Verlagerungsrichtung 123 zu verlagern und dadurch die Verunreinigungen 117 zumindest abschnittsweise von der Filtermembran 111 zu entfernen.

Wie aus der Fig. 5 ersichtlich ist, werden die Verunreinigungen 117, insbesondere die unterhalb des verlagerbaren Reinigungselement 121 vorhandenen Verunreinigungen 117, in dem Filterinnenraum 109 komprimiert, und können anschließend in einem in Fig. 5 nur schematisch dargestellten Aufnahmebereich 125 des Filterelements 105 aufgenommen werden. Der Aufnahmebereich 125 ist gemäß der in Fig. 5 dargestellten Ausführungsform ein Bereich des Filterinnenraums 109, welcher insbesondere an einer der Filtereinlassöffnung 115-1 abgewandten Seite des Filtergehäuses 107 angeordnet ist.

Das verlagerbare Reinigungselement 121 ist insbesondere als eine Scheibe oder als ein Zylinder geformt, und kann einen Kontaktbereich 127, insbesondere eine elastisch verformbare Lippe, aufweisen, welcher an der Filtermembran 111 anliegt, insbesondere kraftschlüssig und/oder formschlüssig anliegt.

In der in Fig. 5 dargestellten Ausführungsform werden somit die Verunreinigungen 117, insbesondere die unterhalb des verlagerbaren Reinigungselement 121 bereits vorhandenen Verunreinigungen 117, unterhalb des verlagerbaren Reinigungselements 121 gesammelt und oberhalb des verlagerbaren Reinigungselements 121 verbleibt eine von Verunreinigungen 117 befreite Filtermembran 111.

Um eine klemmfreie Bewegung sicherzustellen, kann das Filterelement 105 ein Führungselement 129, insbesondere eine Führungsstange und/oder Führungshülse, aufweisen, wobei das verlagerbare Reinigungselement 121 entlang des Führungselements 129 führbar verlagert werden kann. Insbesondere bei einer ausreichenden Eigenlänge des Filterelements 105, wenn die Länge des Filterelements 105 größer als die Breite des Filterelements 105 ist, kann insbesondere auf das Führungselement 129 verzichtet werden, so dass das verlagerbare Reinigungselement 121 in diesem Fall durch den Kontakt mit der Filtermembran 111 gestützt wird.

Fig. 6 zeigt eine schematische Ansicht eines Filterelements eines Wäschepflegegeräts mit einem verlagerbaren Reinigungselement gemäß einer weiteren Ausführungsform. In der in Fig. 6 dargestellten Ausführungsform wird das verlagerbare Reinigungselement 121 automatisch durch den hydraulischen Druck beim Einströmen von Waschflüssigkeit 113 in den Filterinnenraum 109 betätigt.

Hierbei strömt die Waschflüssigkeit 113 zuerst durch die Filtereinlassöffnung 115-1 in den Filterinnenraum 109 und setzt die Filtermembran 111 oberhalb des verlagerbaren Reinigungselements 121 langsam mit Verunreinigungen 117 zu, so dass der hydraulische Widerstand mit zunehmender Anlagerung von Verunreinigungen 117 zunimmt. Sobald die auf das verlagerbare Reinigungselement 121 wirkende Kraft die Reibungskraft zwischen dem verlagerbaren Reinigungselement 121 und der Filtermembran 111 übersteigt, wird das verlagerbare Reinigungselement 121 entlang der Verlagerungsrichtung 123 durch den hydrostatischen Druck verlagert und befreit dadurch die Filtermembran 111 zumindest abschnittsweise von den Verunreinigungen 117.

Hierbei kann das verlagerbare Reinigungselement 121 insbesondere von einer in Fig. 6 nicht dargestellten ersten Verlagerungsposition, in welcher das verlagerbare Reinigungselement 121 an der Filtereinlassöffnung 115-1 angeordnet ist, entlang der Verlagerungsrichtung 123 in eine in Fig. 6 nicht dargestellte zweite Verlagerungsposition, in welcher das verlagerbare Reinigungselement 121 an einer weiteren Filtereinlassöffnung 115-2 angeordnet ist, überführt werden.

Durch die Verlagerung des verlagerbaren Reinigungselements 121 werden die Verunreinigungen 117 komprimiert und in einen Aufnahmebereich 125 des Filterelements 105 verlagert, welcher in einem Bereich des Filterinnenraums 109 angeordnet ist, welcher an der weiteren Filtereinlassöffnung 115-2 angeordnet ist.

Eine Endbegrenzung der Verlagerung des verlagerbaren Reinigungselements 121 kann insbesondere durch einen in Fig. 5 nicht dargestellten Anschlag sichergestellt werden.

Hierbei kann die zweite Verlagerungsposition des verlagerbaren Reinigungselements 121, insbesondere durch einen Sensor, insbesondere einen mechanischen Sensor oder einen Drucksensor, des Wäschepflegegeräts 100, erfasst werden und das Wäschepflegegerät 100 kann daraufhin ein hydraulisches Ventil 131 des Wäschepflegegeräts 100 schalten, um die Waschflüssigkeit 113 nicht mehr durch eine erste Waschflüssigkeitszuführung 133-1 durch die Filtereinlassöffnung 115-1 in den Filterinnenraum 109 zuzuführen, sondern die Waschflüssigkeit 113 durch eine zweite Waschflüssigkeitszuführung 133-2 durch die weitere Filtereinlassöffnung 115-2 in den Filterinnenraum 109 zuführen.

Dadurch wirkt der Staudruck jetzt aus der anderen Richtung auf das verlagerbare Reinigungselement 121, so dass das verlagerbare Reinigungselement 121 entlang einer weiteren Verlagerungsrichtung 135, welche sich entgegengesetzt zu der Verlagerungsrichtung 133 erstreckt, von der unteren, zweiten, Verlagerungsposition, wieder nach oben, insbesondere in die obere, erste Verlagerungsposition, verlagert wird.

Hierbei wird während der Verlagerung des verlagerbaren Reinigungselements 121 entlang der weiteren Verlagerungsrichtung 135 der durch das verlagerbare Reinigungselement 121 kontaktierte Bereich der Filtermembran 111 von Verunreinigungen 117 befreit, so dass die Verunreinigungen 117 komprimiert in einem Aufnahmebereich 125 des Filterinnenraums 109 aufgenommen werden können, welcher an der Filtereinlassöffnung 115-1 in den Filterinnenraum 109 angeordnet ist.

Durch ein entsprechendes Erfassen der Endpositionen, bzw. der ersten und zweiten Verlagerungsposition, des verlagerbaren Reinigungselements 121, insbesondere durch einen Sensor, und ein entsprechendes hydraulisches Schalten des Ventils 131 kann eine Hin- und Her-Bewegung des verlagerbaren Reinigungselements 121 entlang der Verlagerungsrichtung 123 und entlang der weiteren Verlagerungsrichtung 135 sichergestellt werden.

Dadurch werden die von der Filtermembran 111 entfernten Verunreinigungen komprimiert und die komprimierten Verunreinigungen 117 werden jeweils abwechselnd in dem Aufnahmebereich 125 im Bereich der weiteren Filtereinlassöffnung 115-2 und in dem Aufnahmebereich 125 im Bereich der Filtereinlassöffnung 115-1 aufgenommen.

Insbesondere kann hierbei durch ein mehrmaliges Hin- und Herbewegen des verlagerbaren Reinigungselements 121 und einer zunehmenden Menge an Verunreinigungen 117 in dem Filterelement 105 der Verlagerungsweg immer geringer werden, bis das verlagerbare Reinigungselement 121 in der Mitte des Filterelements 105 verbleibt. In diesem Fall kann das Filterelement 105 insbesondere als eine Einweglösung ausgeführt werden, bei der nach einer gewissen Einsatzzeit, das mit komprimierten Verunreinigungen 117 nahezu vollständig gefüllte Filterelement 105 ausgetauscht wird.

Die Figuren 7A, 7B zeigen schematische Ansichten von Filterelementen eines Wäschepflegegeräts mit einem verlagerbaren Reinigungselement gemäß weiterer Ausführungsformen.

Die in den Figuren 7A und 7B dargestellten verlagerbaren Reinigungselemente 121 umfassen selbst jeweils zumindest einen Aufnahmebereich 125 zur Aufnahme von komprimierten Verunreinigungen 117, wobei der zumindest eine Aufnahmebereich 125 zumindest eine Vertiefung in dem verlagerbaren Reinigungselement 121 umfasst.

Insbesondere kann das Verbleiben der Verunreinigungen 117 in dem jeweiligen Aufnahmebereich 125 des entsprechenden verlagerbaren Reinigungselements 121 durch das Vorsehen von in den Figuren 7A und 7B nicht dargestellten Elementen, die ein leichtes Eindringen der Partikel ermöglichen, aber ein Austreten erschweren, wie z.B. Klappen, Widerhaken, und/oder stabförmige elastische Rückflusssperren, verbessert werden.

Die Figuren 8A, 8B zeigen schematische Ansichten eines Filterelements eines Wäschepflegegeräts mit einem verlagerbaren Reinigungselement gemäß einer weiteren Ausführungsform.

Das Filtergehäuse 107 des Filterelements 105 weist hierbei die Form eines Zylindersegments auf, welches einen Teil eines Kreisbogens, insbesondere einen Viertelkreis, überspannt. Das in Fig. 8A einzeln dargestellte verlagerbare Reinigungselement 121 ist hierbei insbesondere als ein rotierbares Reinigungselement 121, insbesondere als eine Rakelklappe, geformt, welche um eine Zylinderachse 137 der Rakelklappe rotieren kann.

Hierbei wird die Filterfläche der Filtermembran 111 erhöht, da nicht nur die Zylindermantelfläche des Filterelements 105, sondern auch die beiden Deckflächen des Filtergehäuses 107 durch die Filtermembran 111 umfasst sein können.

Wie in den Figuren 8A und 8B nur schematisch dargestellt ist, erstrecken sich die Verlagerungsrichtung 123 und die weitere Verlagerungsrichtung 135 entlang eines Kreisbogens um einen durch die Zylinderachse 137 definierten Rotationspunkt des rotierbaren Reinigungselements 121.

Wie aus der Fig. 8B hervorgeht, wird durch ein abwechselndes Rotieren des rotierbaren Reinigungselements 121 entlang der Verlagerungsrichtung 123 und entlang der weiteren Verlagerungsrichtung 135 an der Filtermembran 111 haftende Verunreinigungen 117 entfernt, komprimiert und die komprimierten Verunreinigungen 117 können in Aufnahmebereichen 125 des Filterinnenraums 109 aufgenommen werden.

Fig. 9 zeigt eine schematische Ansicht eines Filterelements eines Wäschepflegegeräts mit einem verlagerbaren Reinigungselement gemäß einer weiteren Ausführungsform.

Das in Fig. 9 dargestellte Filterelement 105 weist hierbei die Form eines Zylindersegments auf, welches einen Teil eines Kreisbogens, insbesondere einen Vollkreis, überspannt. Auch hier ist das rotierbare Reinigungselements 121, insbesondere Rakelklappe, entlang einerVerlagerungsrichtung 123 und einer weiteren Verlagerungsrichtung 135 verlagerbar, wobei sich die Verlagerungsrichtung 123 und die weitere Verlagerungsrichtung 135 entlang eines Kreisbogens um einen durch die Zylinderachse 137 definierten Rotationspunkt des rotierbaren Reinigungselements 121 erstreckt.

Hierdurch werden die Verunreinigungen 117 von der Filtermembran 111 entfernt, komprimiert und in den in Fig. 9 nur schematischen Aufnahmebereichen 125 des Filterinnenraums 109 aufgenommen.

Durch das in den Figuren 8A und 8B, bzw. Fig. 9 dargestellte rotierbare Reinigungselement 121, insbesondere Rakelklappe, lassen sich Drehbewegungen besonders vorteilhaft durchführen, da ein Drehlager statt einer Linearführung verwendet werden kann und sich das drehende System vorteilhaft fertigen lässt. Zudem ist insbesondere ein Drehventil direkt auf den zylindrischen Abschnitt des rotierbaren Reinigungselements 121 übertragbar, so dass die Waschflüssigkeit 113 durch das rotierbare Reinigungselement 121 selbst in den Filterinnenraum 109 eingeführt werden kann.

Die Figuren 10A und 10B zeigen schematische Ansichten eines Ventils eines Wäschepflegegeräts gemäß einer weiteren Ausführungsform.

Das Ventil 131 weist einen Schnappmechanismus, umfassend einen Schalthebel 139 und eine Feder 141, auf, welcher eine Ventilklappe 143 des Ventils 131 zwischen einer ersten Ventilposition und einer zweiten Ventilposition derart schaltet, dass die Ventilklappe 143 ohne Zwischenzustand zwischen der ersten und zweiten Ventilposition überführt wird.

Dadurch kann Waschflüssigkeit 113, welche über einen Ventileingang 145 in das Ventil 131 strömt je nach Ventilposition entwederüber einen ersten Ventilausgang 147-1 einer ersten Waschflüssigkeitszuführung 133-1 oder über einen zweiten Ventilausgang 147-2 einer zweiten Waschflüssigkeitszuführung 133-2 zugeführt werden. Der Schnappmechanismus stellt sicher, jeweils nur einer der beiden Ventilausgänge 147-1, 147-2 fluidtechnisch freigegeben wird.

Für detaillierte Information in Bezug auf die Anordnung des Ventils 131 in dem Wäschepflegegerät 100, insbesondere in Bezug auf die fluidtechnische Verbindung mit einem Filterelement 105, wird auf die Fig. 6 verwiesen.

Fig. 11 zeigt eine schematische Ansicht eines Filterelements eines Wäschepflegegeräts mit einem verlagerbaren Reinigungselement gemäß einer weiteren Ausführungsform.

In der in Fig. 11 dargestellten Ausführungsform ist die Amplitude der Bewegung des verlagerbaren Reinigungselements 121 auf den Mittelbereich des Filtergehäuses 107 begrenzt. Hierbei erfolgt die Zufuhr der Waschflüssigkeit 113 durch die Filtereinlassöffnung 115-1 und durch die weitere Filtereinlassöffnung 115-2 ebenfalls in dem Mittelbereich des Filtergehäuses 107, insbesondere durch die Zylindermantelfläche des Filtergehäuses 107.

Das Filtergehäuse 107 des in Fig. 11 dargestellten Filterelements 105 weist jeweils einen als Verunreinigungsdepot ausgebildeten Aufnahmebereich 125 an einer oberen und an einer unteren Seite des Filtergehäuses 107 auf, um komprimierte Verunreinigungen 117 aufzunehmen, welche durch das verlagerbare Reinigungselement 121 von der Filtermembran 111 entfernt wurden.

Für die detaillierte Ausbildung des Ventils 131 und in Bezug auf die Funktion des verlagerbaren Reinigungselements 121 wird auf die vorangegangenen Ausführungen verwiesen.

Alle in Verbindung mit einzelnen Ausführungsformen der Erfindung erläuterten und gezeigten Merkmale können in unterschiedlicher Kombination in dem erfindungsgemäßen Gegenstand vorgesehen sein, um gleichzeitig deren vorteilhafte Wirkungen zu realisieren.

Der Schutzbereich der vorliegenden Erfindung ist durch die Ansprüche gegeben und wird durch die in der Beschreibung erläuterten oder den Figuren gezeigten Merkmale nicht beschränkt.

### Bezugszeichenliste

- 100: Wäschepflegegerät
- 101: Einspülschale
- 102: Gerätegehäuse
- 103: Tür
- 104: Steuerung
- 105: Filterelement
- 107: Filtergehäuse
- 109: Filterinnenraum
- 111: Filtermembran
- 113: Waschflüssigkeit
- 115-1: Filtereinlassöffnung
- 115-2: Weitere Filtereinlassöffnung
- 117: Verunreinigungen
- 119: Aufnahmeelement
- 121: Verlagerbares Reinigungselement
- 123: Verlagerungsrichtung
- 125: Aufnahmebereich
- 127: Kontaktbereich
- 129: Führungselement
- 131: Ventil
- 133-1: Erste Waschflüssigkeitszuführung
- 133-2: Zweite Waschflüssigkeitszuführung
- 135: Weitere Verlagerungsrichtung
- 137: Zylinderachse der Rakelklappe
- 139: Schalthebel
- 141: Feder
- 143: Ventilklappe
- 145: Ventileingang
- 147-1: Erster Ventilausgang
- 147-2: Zweiter Ventilausgang

## Patentansprüche

1. Wäschepflegegerät (100) mit einem Filterelement (105) zum Filtern von Waschflüssigkeit (113), wobei das Filterelement (105) ein Filtergehäuse (107) aufweist, welches einen Filterinnenraum (109) des Filterelements (105) zumindest abschnittsweise begrenzt, wobei das Filterelement (105) eine Filtermembran (111) zum Filtern von Waschflüssigkeit (113) aufweist, welche an dem Filtergehäuse (107) angeordnet ist, wobei das Filterelement (105) eine Filtereinlassöffnung (115-1) zum Zuführen von Waschflüssigkeit (113) in den Filterinnenraum (109) aufweist, wobei das Filterelement (105) ausgebildet ist, in den Filterinnenraum (109) durch die Filtereinlassöffnung (115-1) strömende Waschflüssigkeit (113) durch die Filtermembran (111) zu leiten, um Verunreinigungen (117) in der Waschflüssigkeit (113) zu entfernen, wobei
das Filterelement (105) ein verlagerbares Reinigungselement (121) aufweist, welches in dem Filterinnenraum (109) angeordnet ist und an der Filtermembran (111) anliegt, **dadurch gekennzeichnet, dass**
das verlagerbare Reinigungselement (121) entlang einer Verlagerungsrichtung (123) innerhalb des Filterinnenraums (109) verlagert wird, um an der Filtermembran (111) angelagerte Verunreinigungen (117) entlang der Verlagerungsrichtung (123) an der Filtermembran (111) zu verlagern, um die Verunreinigungen (117) zumindest abschnittsweise von der Filtermembran (111) zu entfernen und um die Verunreinigungen (117) zu komprimieren, und dass
das Filterelement (105) einen Aufnahmebereich (125) aufweist, welcher ausgebildet ist, die komprimierten Verunreinigungen (117) aufzunehmen.

2. Wäschepflegegerät (100) nach Anspruch 1, **dadurch gekennzeichnet, dass** der Aufnahmebereich (125) einen Bereich des Filterinnenraums (109) umfasst, und/oder dass der Aufnahmebereich (125) einen Bereich des verlagerbaren Reinigungselements (121), insbesondere eine Vertiefung in dem verlagerbaren Reinigungselement (121) umfasst, und/oder dass der Aufnahmebereich (125) einen Bereich des Filtergehäuses (107), insbesondere ein Verunreinigungsdepot in dem Filtergehäuse (107), umfasst.

3. Wäschepflegegerät (100) nach Anspruch 1 oder 2, **dadurch gekennzeichnet, dass** das Filtergehäuse (107) eine Zylinderform oder eine Polygonform aufweist, und wobei die Zylindermantelfläche oder Polygonmantelfläche des Filtergehäuses (107) die Filtermembran (111) umfasst, wobei die Waschflüssigkeit (113) aus dem Filterinnenraum (109) radial, insbesondere von dem Filterinnenraum (109) in einen Außenraum des Filterelements (105), durch die Filtermembran (111) strömt, um Verunreinigungen (117) in der Waschflüssigkeit (113) zu entfernen.

4. Wäschepflegegerät (100) nach einem der vorangehenden Ansprüche, **dadurch gekennzeichnet, dass** das Wäschepflegegerät (100) ein Aufnahmeelement (119) aufweist, welches ausgebildet ist, das Filterelement (105) und durch die Filtermembran (111) des Filterelements (105) strömende Waschflüssigkeit (113) aufzunehmen, wobei das Aufnahmeelement (119) insbesondere eine Einspülschale (101) des Wäschepflegegeräts (100), und/oder ein die Einspülschale (101) umgebendes Schalengehäuse des Wäschepflegegeräts (100), und/oder eine Flüssigkeitsleitung, welche insbesondere mit einem Eingang und/oder Ausgang eines Laugenbehälters des Wäschepflegegeräts (100) fluidtechnisch verbunden ist, umfasst.

5. Wäschepflegegerät (100) nach einem der vorangehenden Ansprüche, **dadurch gekennzeichnet, dass** das Filterelement (105) eine weitere Filtereinlassöffnung (115-2) zum Zuführen von Waschflüssigkeit (113) in den Filterinnenraum (109) aufweist, wobei die weitere Filtereinlassöffnung (115-2) insbesondere an einer der Filtereinlassöffnung (115-1) abgewandten Seite des Filtergehäuses (107) angeordnet ist.

6. Wäschepflegegerät (100) nach einem der vorangehenden Ansprüche, **dadurch gekennzeichnet, dass** das verlagerbare Reinigungselement (121) ausgebildet ist, von Waschflüssigkeit (113), welche durch die zumindest eine Filtereinlassöffnung (115-1, 115-2) in den Filterinnenraum (109) einströmt, insbesondere ausschließlich von Waschflüssigkeit (113), innerhalb des Filterinnenraums (109) verlagert zu werden, und/oder dass das verlagerbare Reinigungselement (121) durch einen Antrieb des Wäschepflegegeräts (100) entlang der Verlagerungsrichtung (123) verlagert wird.

7. Wäschepflegegerät (100) nach einem der vorangehenden Ansprüche, **dadurch gekennzeichnet, dass** das verlagerbare Reinigungselement (121) als eine Scheibe, als ein Zylinder oder als eine Rakelklappe geformt ist, und/oder dass das verlagerbare Reinigungselement (121) einen Kontaktbereich (127), insbesondere eine elastisch verformbare Kontaktlippe, aufweist, welcher an der Filtermembran (111) anliegt, insbesondere kraftschlüssig und/oder formschlüssig anliegt.

8. Wäschepflegegerät (100) nach einem der vorangehenden Ansprüche, **dadurch gekennzeichnet, dass** das Filterelement (105) ein Führungselement (129), insbesondere eine Führungsstange und/oder eine Führungshülse, aufweist, wobei das verlagerbare Reinigungselement (121) an dem Führungselement (129) führbar gelagert ist, um das verlagerbare Reinigungselement (121) entlang der Verlagerungsrichtung (123) führbar zu verlagern, insbesondere bis zum Anliegen des verlagerbaren Reinigungselements (121) an einem Anschlag des Filterelements (105) führbar zu verlagern.

9. Wäschepflegegerät (100) nach einem der vorangehenden Ansprüche, **dadurch gekennzeichnet, dass** das verlagerbare Reinigungselement (121) in einer ersten Verlagerungsposition, insbesondere an der Filtereinlassöffnung (115-1), angeordnet ist, wobei das verlagerbare Reinigungselement (121) durch eine Verlagerung entlang der Verlagerungsrichtung (123) von der ersten Verlagerungsposition in eine zweite Verlagerungsposition überführt wird, wobei die zweite Verlagerungsposition in einem der ersten Verlagerungsposition abgewandten Bereich des Filterinnenraums (109) angeordnet ist, insbesondere an der weiteren Filtereinlassöffnung (115-2).

10. Wäschepflegegerät (100) nach Anspruch 9, **dadurch gekennzeichnet, dass** das verlagerbare Reinigungselement (121) entlang einer weiteren Verlagerungsrichtung (135) von der zweiten Verlagerungsposition in die erste Verlagerungsposition verlagert wird, wobei sich die weitere Verlagerungsrichtung (135) entgegengesetzt zu der Verlagerungsrichtung (123) erstreckt.

11. Wäschepflegegerät (100) nach einem der vorangehenden Ansprüche, **dadurch gekennzeichnet, dass** sich die Verlagerungsrichtung (123) und/oder die weitere Verlagerungsrichtung (135) zwischen der Filtereinlassöffnung (115-1) und einer der Filtereinlassöffnung (115-1) abgewandten Seite des Filtergehäuses (107) erstreckt, oder dass sich die Verlagerungsrichtung (123) und/oder die weitere Verlagerungsrichtung (135) entlang einer Kreisbogens um einen Rotationspunkt eines rotierbaren Reinigungselements (121) erstreckt.

12. Wäschepflegegerät (100) nach einem der vorangehenden Ansprüche, **dadurch gekennzeichnet, dass** das Wäschepflegegerät (100) eine erste Waschflüssigkeitszuführung (133-1) zum Zuführen von Waschflüssigkeit (113) durch die Filtereinlassöffnung (115-1) in den Filterinnenraum (109) aufweist, und dass das Wäschepflegegerät (100) eine zweite Waschflüssigkeitszuführung (133-2) zum Zuführen von Waschflüssigkeit (113) durch eine weitere Filtereinlassöffnung (115-2) in den Filterinnenraum (109) aufweist, wobei das Wäschepflegegerät (100) ein hydraulisches Ventil (131) aufweist, welches ausgebildet ist die erste Waschflüssigkeitszuführung (133-1) oder zweite Waschflüssigkeitszuführung (133-2) in Abhängigkeit der Verlagerung des verlagerbaren Reinigungselements (121) hydraulisch zu schalten.

13. Wäschepflegegerät (100) nach Anspruch 12, **dadurch gekennzeichnet, dass** das hydraulische Ventil (131) einen Ventileingang (145), einen ersten Ventilausgang (147-1), einen zweiten Ventilausgang (147-2) und eine Ventilklappe (143) aufweist, wobei die Ventilklappe (143) in einer ersten Ventilposition den ersten Ventilausgang (147-1) fluidtechnisch sperrt und den zweiten Ventilausgang (147-2) fluidtechnisch freigibt, und wobei die Ventilklappe (143) in einer zweiten Ventilposition den zweiten Ventilausgang (147-2) fluidtechnisch sperrt und den ersten Ventilausgang (147-1) fluidtechnisch freigibt, wobei das hydraulische Ventil (131) insbesondere einen Schnappmechanismus aufweist, welcher sicherstellt, dass die Ventilklappe (143) ohne Zwischenzustand zwischen der ersten und zweiten Ventilposition überführt wird.

14. Wäschepflegegerät (100) nach Anspruch 12 oder 13, **dadurch gekennzeichnet, dass** das Wäschepflegegerät (100) einen Sensor zum Erfassen der Verlagerungsposition des verlagerbaren Reinigungselements (121) aufweist, und dass das Wäschepflegegerät (100) eine Steuerung (104) zum Schalten des hydraulischen Ventils (131) aufweist, wobei die Steuerung (104) ausgebildet ist, das hydraulische Ventil (131) in Abhängigkeit von der durch den Sensor erfassten Verlagerungsposition des verlagerbaren Reinigungselements (121) zu schalten.

15. Wäschepflegegerät (100) nach Anspruch 14, **dadurch gekennzeichnet, dass** der Sensor ein mechanisches Sensorelement umfasst, oder dass der Sensor einen Drucksensor umfasst, welcher ausgebildet den Fluiddruck der fluidtechnischen Zuleitung zum Filterelement (105) zu erfassen.

## Claims

1. Laundry care appliance (100) having a filter element (105) for filtering washing liquid (113), wherein the filter element (105) has a filter housing (107), which bounds a filter interior space (109) of the filter element (105) at least in sections, wherein the filter element (105) has a filter membrane (111) for filtering washing liquid (113), which is arranged on the filter housing (107), wherein the filter element (105) has a filter inlet opening (115-1) for supplying washing liquid (113) into the filter interior space (109), wherein the filter element (105) is embodied to conduct washing liquid (113) flowing into the filter interior space (109) through the filter inlet opening (115-1) through the filter membrane (111) in order to remove dirt (117) in the washing liquid (113), wherein the filter element (105) has a displaceable cleaning element (121), which is arranged in the filter interior space (109) and rests against the filter membrane (111), **characterised in that** the displaceable cleaning element (121) is displaced along a displacement direction (123) within the filter interior space (109) in order to displace dirt (117) attached to the filter membrane (111) along the displacement direction (123) on the filter membrane (111), in order to remove the dirt (117) from the filter membrane (111) at least in sections and in order to compress the dirt (117), and that
the filter element (105) has a receiving area (125) which is embodied to receive the compressed dirt (117).

2. Laundry care appliance (100) according to claim 1, **characterised in that** the receiving area (125) comprises an area of the filter interior space (109), and/or that the receiving area (125) comprises an area of the displaceable cleaning element (121), in particular a depression in the displaceable cleaning element (121), and/or that the receiving area (125) comprises an area of the filter housing (107), in particular a dirt repository in the filter housing (107).

3. Laundry care appliance (100) according to claim 1 or 2, **characterised in that** the filter housing (107) has a cylinder shape and/or a polygon shape, and wherein the cylinder lateral area or polygon lateral area of the filter housing (107) comprises the filter membrane (111), wherein the washing liquid (113) flows out of the filter interior space (109) radially, in particular from the filter interior space (109) into an exterior space of the filter element (105), through the filter membrane (111), in order to remove dirt (117) in the washing liquid (113).

4. Laundry care appliance (100) according to one of the preceding claims, **characterised in that** the laundry care appliance (100) has a receiving element (119), which is embodied to receive the filter element (105) and washing liquid (113) flowing through the filter membrane (111) of the filter element (105), wherein the receiving element (119) comprises in particular a detergent dispenser tray (101) of the laundry care appliance (100) and/or a tray housing of the laundry care appliance (100) which surrounds the detergent dispenser tray (101), and/or a liquid line, which is fluidically connected in particular to an input and/or output of an outer tub of the laundry care appliance (100).

5. Laundry care appliance (100) according to one of the preceding claims, **characterised in that** the filter element (105) has a further filter inlet opening (115-2) for supplying washing liquid (113) into the filter interior space (109), wherein the further filter inlet opening (115-2) is arranged in particular on a side of the filter housing (107) facing away from the filter inlet opening (115-1).

6. Laundry care appliance (100) according to one of the preceding claims, **characterised in that** the displaceable cleaning element (121) is embodied to be displaced by washing liquid (113), which flows in through the at least one filter inlet opening (115-1, 115-2) into the filter interior space (109), in particular exclusively by washing liquid (113), within the filter interior space (109), and/or that the displaceable cleaning element (121) is displaced along the displacement direction (123) by a drive of the laundry care appliance (100).

7. Laundry care appliance (100) according to one of the preceding claims, **characterised in that** the displaceable cleaning element (121) is formed as a disc, as a cylinder or as a wiper flap, and/or that the displaceable cleaning element (121) has a contact area (127), in particular an elastically deformable contact lip, which rests against the filter membrane (111), in particular in a force and/or form fit manner.

8. Laundry care appliance (100) according to one of the preceding claims, **characterised in that** the filter element (105) has a guide element (129), in particular a guide rod and/or a guide sleeve, wherein the displaceable cleaning element (121) is guidably mounted on the guide element (129), in order to guidably displace the displaceable cleaning element (121) along the displacement direction (123), in particular until the displaceable cleaning element (121) rests against a stop of the filter element (105).

9. Laundry care appliance (100) according to one of the preceding claims, **characterised in that** the displaceable cleaning element (121) is arranged in a first displacement position, in particular on the filter inlet opening (115-1), wherein the displaceable cleaning element (121) is transferred from the first displacement position into a second displacement position by a displacement along the displacement direction (123), wherein the second displacement position is arranged in an area of the filter interior space (109) facing away from the first displacement position, in particular on the further filter inlet opening (115-2).

10. Laundry care appliance (100) according to claim 9, **characterised in that** the displaceable cleaning element (121) is displaced along a further displacement direction (135) from the second displacement position into the first displacement position, wherein the further displacement direction (135) extends in the opposite direction to the displacement direction (123).

11. Laundry care appliance (100) according to one of the preceding claims, **characterised in that** the displacement direction (123) and/or the further displacement direction (135) extends between the filter inlet opening (115-1) and a side of the filter housing (107) facing away from the filter inlet opening (115-1), or the displacement direction (123) and/or the further displacement direction (135) extends along a circular arc about a point of rotation of a rotatable cleaning element (121).

12. Laundry care appliance (100) according to one of the preceding claims, **characterised in that** the laundry care appliance (100) has a first washing liquid supply (133-1) for supplying washing liquid (113) through the filter inlet opening (115-1) into the filter interior space (109), and that the laundry care appliance (100) has a second washing liquid supply (133-2) for supplying washing liquid (113) through a further filter inlet opening (115-2) into the filter interior space (109), wherein the laundry care appliance (100) has a hydraulic valve (131), which is embodied to hydraulically switch the first washing liquid supply (133-1) or second washing liquid supply (133-2) as a function of the displacement of the displaceable cleaning element (121).

13. Laundry care appliance (100) according to claim 12, **characterised in that** the hydraulic valve (131) has a valve input (145), a first valve output (147-1), a second valve output (147-2) and a valve flap (143), wherein the valve flap (143) fluidically blocks the first valve output (147-1) in a first valve position and fluidically releases the second valve output (147-2), and wherein the valve flap (143), in a second valve position, fluidically blocks the second valve output (147-2) and fluidically releases the first valve output (147-1), wherein the hydraulic valve (131) has in particular a snap-fit mechanism, which ensures that the valve flap (143) is transferred between the first and second valve position without an intermediate state.

14. Laundry care appliance (100) according to claim 12 or 13, **characterised in that** the laundry care appliance (100) has a sensor for detecting the displacement position of the displaceable cleaning element (121), and that the laundry care appliance (100) has a controller (104) for switching the hydraulic valve (131), wherein the controller (104) is embodied to switch the hydraulic valve (131) as a function of the displacement position, detected by the sensor, of the displaceable cleaning element (121).

15. Laundry care appliance (100) according to claim 14, **characterised in that** the sensor comprises a mechanical sensor element or that the sensor comprises a pressure sensor, which is embodied to detect the fluid pressure of the fluidic supply line to the filter element (105).

## Revendications

1. Appareil d'entretien du linge (100) avec un élément filtrant (105) pour le filtrage de liquide de lavage (113), dans lequel l'élément filtrant (105) présente un boîtier de filtre (107), lequel délimite au moins en partie un espace intérieur filtrant (109) de l'élément filtrant (105), dans lequel l'élément filtrant (105) présente une membrane filtrante (111) pour le filtrage de liquide de lavage (113), laquelle est disposée sur le boîtier de filtre (107), dans lequel l'élément filtrant (105) présente un orifice d'entrée de filtre (115-1) pour la conduite de liquide de lavage (113) dans l'espace intérieur filtrant (109), dans lequel l'élément filtrant (105) est configuré pour conduire à travers la membrane filtrante (111) le liquide de lavage (113) s'écoulant dans l'espace intérieur filtrant (109) par l'orifice d'entrée de filtre (115-1) et ce, pour éliminer les impuretés (117) du liquide de lavage (113), dans lequel l'élément filtrant (105) présente un élément de nettoyage (121) se déplaçant, lequel est agencé dans l'espace intérieur filtrant (109) et est accolé à la membrane filtrante (111), **caractérisé en ce que**
l'élément de nettoyage (121) pouvant se déplacer se déplace dans un sens de déplacement (123) à l'intérieur de l'espace intérieur filtrant (109), pour déplacer dans le sens de déplacement (123) sur la membrane filtrante (111) les impuretés (117) accumulées sur la membrane filtrante (111), pour éliminer les impuretés (117) au moins en partie de la membrane filtrante (111) et pour comprimer ces impuretés (117) et **en ce que** l'élément filtrant (105) présente une zone de captage (125), laquelle est réalisée pour réceptionner les impuretés (117) comprimées.

2. Appareil d'entretien de linge (100) selon la revendication 1, **caractérisé en ce que** la zone de captage (125) comprend une zone de l'espace intérieur filtrant (109) et/ou **en ce que** la zone de captage (125) comprend une zone de l'élément de nettoyage (121) pouvant se déplacer, en particulier un affaissement dans l'élément de nettoyage (121) pouvant se déplacer, et/ou **en ce que** la zone de captage (125) comprend une zone du boîtier de filtre (107), en particulier un dépôt d'impuretés dans le boîtier de filtre (107).

3. Appareil d'entretien du linge (100) selon la revendication 1 ou 2, **caractérisé en ce que** le boîtier de filtre (107) présente une forme cylindrique ou une forme polygonale, et dans lequel la surface enveloppant le cylindre ou la surface enveloppant le polygone du boîtier de filtre (107) comprend la membrane filtrante (111), dans lequel le liquide de lavage (113) s'écoule à travers la membrane filtrante (111), de l'espace intérieur filtrant (109) radialement, en particulier de l'espace intérieur filtrant (109) dans un espace extérieur de l'élément filtrant (105), et ce, pour éliminer les impuretés (117) du liquide de lavage (113).

4. Appareil d'entretien du linge (100) selon l'une des revendications précédentes, **caractérisé en ce que** l'appareil d'entretien du linge (100) présente un élément de réception (119) lequel est configuré pour réceptionner l'élément filtrant (105) ainsi que le liquide de lavage (113) s'écoulant à travers la membrane filtrante (111) de l'élément filtrant (105), dans lequel l'élément de réception (119) comprend en particulier une coupelle d'injection (101) de l'appareil d'entretien du linge (100), et/ou un boîtier de coupelle de l'appareil d'entretien du linge (100) entourant la coupelle d'injection (101), laquelle est raccordée fluidiquement en particulier à l'entrée et/ou à la sortie d'un récipient de lessive de l'appareil d'entretien du linge (100).

5. Appareil d'entretien du linge (100) selon l'une des revendications précédentes, **caractérisé en ce que** l'élément filtrant (105) présente un orifice d'entrée de filtre supplémentaire (115-2) pour la conduite de liquide de lavage (113) dans l'espace intérieur filtrant (109), dans lequel l'orifice d'entrée de filtre supplémentaire (115-2) est agencé en particulier sur un côté du boîtier de filtre (107) à l'opposé de l'orifice d'entrée de filtre (115-1).

6. Appareil d'entretien du linge (100) selon l'une des revendications précédentes, **caractérisé en ce que** l'élément de nettoyage (121) pouvant se déplacer est configuré pour être déplacé par du liquide de lavage (113), lequel s'écoule par le au moins un orifice d'entrée de filtre (115-1, 115-2) dans l'espace intérieur de filtre (109), en particulier exclusivement par du liquide de lavage (113) à l'intérieur de l'espace intérieur de filtre (109), et/ou **en ce que** l'élément de nettoyage (121) pouvant se déplacer est déplacé par l'entraînement de l'appareil d'entretien du linge (100) dans la direction de déplacement (123).

7. Appareil d'entretien du linge (100) selon l'une des revendications précédentes, **caractérisé en ce que** l'élément de nettoyage (121) pouvant se déplacer est façonné comme un disque, comme un cylindre ou comme un clapet à racle, et/ou **en ce que** l'élément de nettoyage (121) pouvant se déplacer présente une zone de contact (127), en particulier une lèvre de contact élastiquement déformable, laquelle est accolée à la membrane filtrante (111), est accolée en particulier par forçage et/ou emboîtement.

8. Appareil d'entretien du linge (100) selon l'une des revendications précédentes, **caractérisé en ce que** l'élément filtrant (105) présente un élément de guidage (129), en particulier une broche de guidage et/ou une douille de guidage, dans lequel l'élément de nettoyage (121) pouvant se déplacer est logé à guidage sur l'élément de guidage (129), pour loger à guidage l'élément de nettoyage (121) pouvant se déplacer dans la direction de déplacement (123), en particulier jusqu'à accoler l'élément de nettoyage (121) pouvant se déplacer à une butée de l'élément filtrant (105).

9. Appareil d'entretien du linge (100) selon l'une des revendications précédentes, **caractérisé en ce que** l'élément de nettoyage (121) pouvant se déplacer est agencé dans une première position de déplacement, en particulier sur l'orifice d'entrée de filtre (115-1), l'élément de nettoyage (121) pouvant se déplacer étant transféré par un déplacement dans le sens de déplacement (123) de la première position de déplacement dans une deuxième position de déplacement, la deuxième position de déplacement se trouvant dans une zone de l'espace intérieur de filtre (109) qui se trouve à l'opposé de la première position de déplacement, en particulier sur l'orifice d'entrée de filtre supplémentaire (115-2).

10. Appareil d'entretien du linge (100) selon la revendication 9, **caractérisé en ce que** l'élément de nettoyage (121) pouvant se déplacer est déplacé dans un autre sens de déplacement (135) de la deuxième position de déplacement dans la première position de déplacement, l'autre sens de déplacement (135) s'étendant à l'inverse du sens de déplacement (123).

11. Appareil d'entretien du linge (100) selon l'une des revendications précédentes, **caractérisé en ce que** le sens de déplacement (123) et/ou l'autre sens de déplacement (135) s'étend entre l'orifice d'entrée de filtre (115-1) et un côté du boîtier de filtre (107) à l'opposé de l'orifice d'entrée de filtre (115-1), ou **en ce que** le sens de déplacement (123) et/ou l'autre sens de déplacement (135) s'étend le long d'un arc de cercle autour d'un point de rotation d'un élément de nettoyage (121) rotatif.

12. Appareil d'entretien du linge (100) selon l'une des revendications précédentes, **caractérisé en ce que** l'appareil d'entretien du linge (100) présente une première conduite de liquide de lavage (133-1) pour la conduite de liquide de lavage (113) par l'orifice d'entrée de filtre (115-1) dans l'espace intérieur de filtre (109) et **en ce que** l'appareil d'entretien du linge (100) présente une deuxième conduite de liquide de lavage (133-2) pour la conduite du liquide de lavage (113) par un orifice d'entrée de filtre supplémentaire (115-2) dans l'espace intérieur filtrant (109), l'appareil d'entretien du linge (100) présentant une vanne hydraulique (131), laquelle est configurée pour commuter hydrauliquement la première conduite de liquide de lavage (133-1) ou la deuxième conduite de liquide de lavage (133-2) en fonction du déplacement de l'élément de nettoyage (121) pouvant se déplacer.

13. Appareil d'entretien du linge (100) selon la revendication 12, **caractérisé en ce que** la vanne hydraulique (131) présente une entrée de vanne (145), une première sortie de vanne (147-1), une deuxième sortie de vanne (147-2) et un clapet de vanne (143), le clapet de vanne (143) dans une première position de vanne, bloquant fluidiquement la première sortie de vanne (147-1) et ouvrant fluidiquement la deuxième sortie de vanne (147-2), et le clapet de vanne (143), dans une deuxième position de vanne, bloquant fluidiquement la deuxième sortie de vanne (147-2) et ouvrant fluidiquement la première sortie de vanne (147-1), la vanne hydraulique (131) présentant en particulier un mécanisme à enclenchement, lequel assure que le clapet de vanne (143) passe sans état intermédiaire entre la première et la deuxième position de vanne.

14. Appareil d'entretien du linge (100) selon la revendication 12 ou 13, **caractérisé en ce que** l'appareil d'entretien du linge (100) présente une capteur qui détecte la position de déplacement de l'élément de nettoyage (121) pouvant se déplacer et **en ce que** l'appareil d'entretien du linge (100) présente une commande (104) qui commute la vanne hydraulique (131), la commande (104) étant configurée pour commuter la vanne hydraulique (131) en fonction de la position de déplacement de l'élément de nettoyage (121) pouvant se déplacer détectée par le capteur.

15. Appareil d'entretien du linge (100) selon la revendication 14, **caractérisé en ce que** le capteur comprend un élément de détection mécanique ou **en ce que** le capteur comprend un détecteur de pression, lequel est configuré pour détecter la pression de fluide de la conduite de fluide vers l'élément filtrant (105).
